# EUROPÄISCHE PATENTSCHRIFT

(11) **EP 0 644 292 B1**
(45) Veröffentlichungstag und Bekanntmachung des Hinweises auf die Patenterteilung: **15.01.1997**
(21) Anmeldenummer: 94111617.0
(22) Anmeldetag: 26.07.1994
(51) Int. Cl.: D06F 69/02, D06F 71/34

(54) **Bügelvorrichtung**
Pressing apparatus
Appareil pour repasser

(30) Priorität: 21.09.1993 DE 9314269 U
(43) Veröffentlichungstag der Anmeldung: 22.03.1995
(73) Patentinhaber: J. STROBEL & SÖHNE GmbH & CO, D-80339 München (DE)
(72) Erfinder: Höggenstaller, Rolf, D-82234 Wessling (DE); Sperl, Markus, D-94315 Straubing (DE)
(74) Vertreter: Oedekoven, Wolf-Dieter, Dipl.-Ing.

(56) Entgegenhaltungen:
- EP-A- 0 344 766
- DE-A- 1 942 624
- US-A- 2 857 692
- US-A- 3 659 537

## Beschreibung

Die Erfindung betrifft eine Bügelvorrichtung der im Oberbegriff des Patentanspruchs 1 angegebenen Gattung.

Gürtelschlaufen für Hosen und dergleichen werden aus streifenförmigen Zuschnittresten hergestellt, welche an den Längskanten auf die erforderliche Breite beschnitten, umgefaltet und vernäht werden, so daß sich ein Gürtelschlaufenband ergibt, in das gewünschtenfalls ein Versteifungsband eingelegt sein kann. Vom Gürtelschlaufenband werden dann nacheinander Stücke der erforderlichen Länge abgeschnitten (US-A 3 886 878).

Es ist bekannt, das Gürtelschlaufenband auf einer Blindnähmaschine zu nähen. Insbesondere dann, wenn sich dabei ein schlauchförmiges Gebilde ergibt, das sich auf einem Versteifungsband verdrehen kann, ist es zweckmäßig, das Gürtelschlaufenband zu bügeln. Es gehört zum Stande der Technik, dieses unmittelbar nach dem Nähen unter Dampfeinsatz zu tun und dafür eine mit der Blindnähmaschine mechanisch verbundene Bügelvorrichtung zu verwenden (US-A-2 857 692).

Der Erfindung liegt die Aufgabe zugrunde, eine Bügelvorrichtung der im Oberbegriff des Patentanspruchs 1 angegebenen Art zu schaffen, welche einen einfachen Aufbau aufweist, kostengünstig hergestellt sowie betrieben werden kann und außerordentlich gut bügelt, selbst bei schwierigem Bügelgut und schnellem Durchlauf desselben.

Diese Aufgabe ist durch die im kennzeichnenden Teil des Patentanspruchs 1 angegebenen Merkmale gelöst. Vorteilhafte Ausgestaltungen der erfindungsgemäßen Bügelvorrichtung sind in den restlichen Patentansprüchen angegeben.

Nachstehend ist ein Ausführungsform der Bügelvorrichtung nach der Erfindung anhand von Zeichnungen beispielsweise beschrieben. Darin zeigt:
- Fig. 1: eine Draufsicht;
- Fig. 2: die Seitenansicht in Richtung des Pfeils II in Fig. 1;
- Fig. 3: den Querschnitt entlang der Linie III - III in Fig. 2;
- Fig. 4: eine Draufsicht des oberen Bügelschuhkörpers;
- Fig. 5: die Seitenansicht in Richtung des Pfeils V in Fig. 4 des oberen Bügelschuhkörpers;
- Fig. 6: die Ansicht von unten in Richtung des Pfeils VI in Fig. 5 des oberen Bügelschuhkörpers;
- Fig. 7: eine Draufsicht des unteren Bügelschuhkörpers;
- Fig. 8: den senkrechten Längsschnitt entlang der Linie VIII - VIII in Fig. 7 des unteren Bügelschuhkörpers;
- Fig. 9: die Ansicht von unten in Richtung des Pfeils IX in Fig. 8 des unteren Bügelschuhkörpers;
- Fig. 10: den waagrechten Längsschnitt entlang der Linie X - X in Fig. 8 des unteren Bügelschuhs im Bereich des Dampfzufuhrkanals; und
- Fig. 11: eine Seitenansicht der elektrischen Heizpatrone für die Bügelschuhe.

Die dargestellte Vorrichtung dient zum Bügeln von Gürtelschlaufenband im Anschluß an das Nähen desselben, wobei das Gürtelschlaufenband in Richtung des Pfeils 1 durch die Bügelvorrichtung hindurchbewegt wird, und zwar schrittweise im Takte der vorgeordneten Nähmaschine. Die Bügelvorrichtung ist auf einer Tischplatte 2 angeordnet, welche ihrerseits auf einem nicht gezeigten Gestell ruht.

Die Bügelvorrichtung weist einen länglichen unteren Bügelschuh 3 und einen länglichen oberen Bügelschuh 4 auf, welche sich waagerecht erstrecken und parallel zueinander verlaufen. Der untere Bügelschuh 3 ist stationär angeordnet und an der Tischplatte 2 befestigt. Der obere Bügelschuh 4 ist bezüglich des unteren Bügelschuhs 3 beweglich. Sowohl auf der einen Längsseite als auch auf der anderen Längsseite sind der obere Bügelschuh 4 und der untere Bügelschuh 3 durch zwei Schwenkhebel 5 bzw. 6 nach Art eines Parallelogrammgestänges miteinander verbunden, so daß der obere Bügelschuh 4 bei seiner Bewegung gegenüber dem unteren Bügelschuh 3 stets parallel zu letzterem ausgerichtet bleibt.

Zum Zusammendrücken und Auseinanderbewegen der beiden Bügelschuhe 3 und 4, also zur Belastung des oberen Bügelschuhs 4 auf den unteren Bügelschuh 3 zu und zum Lüften des oberen Bügelschuhs 4 vom unteren Bügelschuh 3 dient ein doppeltwirkender Druckluftzylinder 7, welcher an einem unteren Winkel 8 der Tischplatte 2 angelenkt ist und dessen Kolbenstange 9 eine Bohrung 10 der Tischplatte 2 durchsetzt und über ein Winkelgelenk 11 an einer Längsseite des oberen Bügelschuhs 4 angreift.

Der untere Bügelschuh 3 ist an dem in Fig. 1 und 2 rechten Ende mit einer Dampfeinblaszone D und am linken Ende mit einer Lufteinblaszone L versehen, ferner mit zwei elektrischen Heizpatronen 12. Der obere Bügelschuh 4 weist ein endloses Transportband 13 auf, um das zu bügelnde Gürtelschlaufenband entlang des unteren Bügelschuhs 3 durch dessen Dampfeinblaszone D und dann durch dessen Lufteinblaszone L zu bewegen. Auch der obere Bügelschuh wird beheizt, allerdings mit Hilfe nur einer elektrischen Heizpatrone 12.

Das endlose Transportband 13 umschlingt eine Antriebsrolle 14 und eine Spannrolle 15 an dem in Fig. 1 und 2 linken bzw. rechten Ende des oberen Bügelschuhs 4. Zwischen der Antriebsrolle 14 und der Spannrolle 15 ist das obere Trum des Transportbandes 13 in einer oberen Längsnut 16 des oberen Bügelschuhs 4 aufgenommen, während das untere Trum des Transportbandes 13 auf einem unteren Längsvorsprung 17 des oberen Bügelschuhs 4 aufliegt. Die Antriebsrolle 14 ist am Umfang mit Natur- oder Siliconkautschuk beschichtet, um einen für die Mitnahme ausreichenden Reibschluß mit dem Transportband 13 zu gewährleisten, welches aus einem Aramidfasergewebe besteht. Auf der mit dem zu bewegenden Gürtelschlaufenband zusammenwirkenden Außenseite des Transportbandes 13 ist das Aramidfasergewebe mit Siliconkautschuk beschichtet. Die Spannrolle 15 ist auf einer Achse 18 drehbar gelagert, welche in zwei Längsschlitzen 19, 20 beiderseits der Spannrolle 15 im betreffenden gabelförmigen Ende des oberen Bügelschuhs 4 mittels je einer Spannschraube 21 quer zu sich selbst verstellt werden kann.

Der untere Bügelschuh 3 ist mit einer oberen Längsnut 22 versehen, welche zur Aufnahme des unteren Längsvorsprungs 17 des oberen Bügelschuhs 4 und des sich an demselben entlang erstreckenden unteren Trums des endlosen Transportbandes 13 des oberen Bügelschuhs 4 dient. Die Breite und die Tiefe der Längsnut 22 sind geringfügig größer als die Breite des Längsvorsprungs 17 und des Transportbandes 13 bzw. die Summe der Höhe des Längsvorsprungs 17 und der Dicke des Transportbandes 13.

In der Dampfeinblaszone D ist der untere Bügelschuh 3 mit einer Längsreihe von senkrechten Dampfeinblasdüsen 23 versehen, welche einerseits mit einem im unteren Bügelschuh 3 ausgebildeten Dampfzufuhrkanal 24 kommunizieren und andererseits in die obere Längsnut 22 des unteren Bügelschuhs 3 münden, und zwar am Boden 25 der Längsnut 22. Deren beide Seitenwände 26 sind in der mittleren Querebene zwischen jeweils zwei einander benachbarten Dampfeinblasdüsen 23 mit je einem Querschlitz 27 versehen, welcher also senkrecht verläuft.

Der Dampfzufuhrkanal 24 verläuft spiralförmig in einer waagrechten Ebene des unteren Bügelschuhs 3. Er weist drei in dieser Ebene verlaufende, zueinander parallele Längsabschnitte 24a, 24b und 24c auf. Die Dampfeinblasdüsen 23 gehen vom mittleren Längsabschnitt 24a aus, dessen in Fig. 10 rechtes Ende über den in Fig. 10 unteren Längsabschnitt, einen Querabschnitt 24d und den in Fig. 10 oberen Längsabschnitt 24c mit einer Dampfeinlaßöffnung 28 des unteren Bügelschuhs 3 verbunden ist. In jedem Längsabschnitt 24a bzw. 24b bzw. 24c des Dampfzufuhrkanals 24 sind zwei ineinander gesteckte Schraubenfedern 29 angeordnet.

In der Lufteinblaszone L ist der untere Bügelschuh 3 mit einem senkrechten Lufteinblasschlitz 30 versehen, welcher sich in Längsrichtung des unteren Bügelschuhs 3 erstreckt und ebenfalls in dessen obere Längsnut 22 an deren Boden 25 mündet. Der Boden 31 des Lufteinblasschlitzes 30 ist kreisbogenförmig gekrümmt, also konkav ausgebildet. Über einen seitlichen Luftzufuhrkanal 32 im unteren Bügelschuh 3 steht der Lufteinblasschlitz 30 mit einer Lufteinlaßöffnung 33 des unteren Bügelschuhs 3 in Verbindung. Die beiden Seitenwände 26 der Längsnut 22 desselben sind jeweils neben dem Lufteinblasschlitz 30 mit einer im wesentlichen genauso langen Lücke 34 versehen.

Auf einem Seitenarm 35 der Tischplatte 2 ist eine Antriebswelle 36 drehbar gelagert, welche am äußeren Ende mit einer Zahnscheibe 37 versehen ist. Die Zahnscheibe 37 ist über einen nicht dargestellten Zahnriemen mit der Hauptwelle der vorgeordneten Nähmaschine verbunden, von welcher das zu bügelnde Gürtelschlaufenband kommt. Am anderen Ende ist die Antriebswelle 36 mit einem Exzenter 38 versehen, welcher über eine Pleuelstange 39 einen Hebel 40 auf einer Welle 41 hin- und herschwenkt. Der Hebel 40 wirkt über einen Freilauf 42 mit der Welle 41 zusammen, welche im oberen Bügelschuh 4 drehbar gelagert ist und auf welcher die Antriebsrolle 14 drehfest sitzt. Wenn die Zahnscheibe 37 kontinuierlich gedreht wird, wird die Antriebsrolle 14 schrittweise gedreht, so daß sich das Transportband 13 schrittweise in Richtung des Pfeils 1 bewegt.

Die beiden elektrischen Heizpatronen 12 des unteren Bügelschuhs 3 sind jeweils in einer von dessen rechtem Ende ausgehenden Längsbohrung 43 des unteren Bügelschuhs 3 angeordnet. Die beiden Längsbohrungen 43 sind unterhalb des spiralförmigen Dampfzufuhrkanals 24 des unteren Bügelschuhs 3 angeordnet, also auf der dem oberen Bügelschuh 4 abgewandten Seite des Dampfzufuhrkanals 24. Auch die elektrische Heizpatrone 12 des oberen Bügelschuhs 4 ist in einer vom rechten Ende desselben ausgehenden Längsbohrung 44 des oberen Bügelschuhs 4 untergebracht.

Die beiden Bügelschuhe 3, 4 aus Metall sind in einem Gehäuse 45 aus Blech angeordnet. Das Gehäuse 45 ist vor dem in Fig. 1 und 2 rechten Ende der beiden Bügelschuhe 3, 4 mit einer Einlaßöffnung 46 für das zu bügelnde Gürtelschlaufenband und hinter dem linken Ende der beiden Bügelschuhe 3, 4 mit einer Auslaßöffnung 47 für das gebügelte Gürtelschlaufenband versehen, ferner oberhalb des in Fig. 1 und 2 linken Endes der Bügelschuhe 3, 4 mit einer Luft- und Dampfabsaugöffnung 48. Im übrigen ist das Gehäuse 45 im wesentichen geschlossen. Innen vor der Absaugöffnung 48 ist ein als Axiallüfter ausgebildeter Absaugventilator 49 angeordnet.

Die elektrischen Heizpatronen 12 der beiden Bügelschuhe 3, 4 werden mit elektrischem Strom beaufschlagt, und zwar die beiden elektrischen Heizpatronen 12 des unteren Bügelschuhs 3 über eine Bügelschuhtemperatur - Regeleinrichtung mit einem Organ zur Einstellung der jeweils gewünschten Bügelschuhtemperatur. Die Dampfeinlaßöffnung 28 und die Lufteinlaßöffnung 33 des unteren Bügelschuhs 3 werden an einen Dampferzeuger bzw. an eine Druckluftquelle angeschlossen.

Der Dampfzufuhrkanal 24 des unteren Bügelschuhs 3 ist deswegen spiralförmig ausgebildet und mit den beiden zueinander koaxialen Schraubenfedern 29 in jedem seiner drei Längsabschnite 24a, 24b, 24c versehen, um einen möglichst langen Dampfweg zu erzielen, so daß der Dampf beim Austritt aus den Dampfeinblasdüsen 23 möglichst trocken ist. Die über den Lufteinblasschlitz 30 des unteren Bügelschuhs 3 zugeführte Luft dient zum Kühlen und Trocknen des gebügelten Gürtelschlaufenbandes. Sie kann durch die beiden oberen seitlichen Lücken 34 des unteren Bügelschuhs hindurch in das Gehäuse 45 entweichen, der Dampf durch die beiden oberen seitlichen Reihen von Querschlitzen 27 des unteren Bügelschuhs 3 hindurch.

## Patentansprüche

1. Vorrichtung zum Bügeln von bandförmigem Material, insbesondere Gürtelschlaufenband, mit Dampf, **gekennzeichnet** durch
a) einen länglichen unteren Bügelschuh (3) mit einer Dampfeinblaszone (D) am einen Ende und einer Lufteinblaszone (L) am anderen Ende, welcher mit mindestens einem elektrischen Heizorgan (12) versehen ist, und
b) einen länglichen oberen Bügelschuh (4) mit einem endlosen Transportband (13) zur Bewegung des Bügelgutes entlang des unteren Bügelschuhs (3) durch dessen Dampfeinblaszone (D) und dann durch dessen Lufteinblaszone (L), welcher auf den unteren Bügelschuh (3) zu drückbar und von demselben abhebbar ist und mindestens ein elektrisches Heizorgan (12) aufweist.

2. Vorrichtung nach Anspruch 1, dadurch **gekennzeichnet**, daß der obere Bügelschuh (4) eine obere Längsnut (16) zur Aufnahme des Transportbandes (13) sowie einen unteren Längsvorsprung (17) als Auflage für das Transportband (13) aufweist und der untere Bügelschuh (3) mit einer oberen Längsnut (22) zur Aufnahme des Längsvorsprungs (17) sowie des darauf aufliegenden Transportbandes (13) des oberen Bügelschuhs (4) versehen ist.

3. Vorrichtung nach Anspruch 2, dadurch **gekennzeichnet**, daß der untere Bügelschuh (3) in der Dampfeinblaszone (D) mit einer Längsreihe von senkrechten Dampfeinblasdüsen (23) versehen ist, welche am Boden (25) der Längsnut (22) des unteren Bügelschuhs (3) in die Längsnut (22) münden.

4. Vorrichtung nach Anspruch 3, dadurch **gekennzeichnet**, daß der untere Bügelschuh (3) einen spiralförmigen Dampfzufuhrkanal (24) mit drei in derselben waagerechten Ebene verlaufenden, zueinander parallelen Längsabschnitten (24a, 24b, 24c) aufweist und die Dampfeinblasdüsen (23) vom mittleren Längsabschnitt (24a) ausgehen, dessen dem dampfeinblaszonenseitigen Ende des unteren Bügelschuhs (3) benachbartes Ende über den einen äußeren Längsabschnitt (24b) und den anderen äußeren Längsabschnitt (24c) des Dampfzufuhrkanals (24) mit einer Dampfeinlaßöffnung (28) des unteren Bügelschuhs (3) verbunden ist.

5. Vorrichtung nach Anspruch 4, dadurch **gekennzeichnet**, daß in jedem Längsabschnitt (24a bzw. 24b bzw. 24c) des Dampfzufuhrkanals (24) zwei ineinandergesteckte Schraubenfedern (29) angeordnet sind.

6. Vorrichtung nach Anspruch 3, 4 oder 5, dadurch **gekennzeichnet**, daß die beiden Seitenwände (26) der Längsnut (22) des unteren Bügelschuhs (3) zwischen jedem Paar einander benachbarter Dampfeinblasdüsen (23) je einen senkrechten Querschlitz (27) aufweisen.

7. Vorrichtung nach einem der Ansprüche 2 bis 6, dadurch **gekennzeichnet**, daß der untere Bügelschuh (3) in der Lufteinblaszone (L) mit einem senkrechten Lufteinblasschlitz (30) versehen ist, welcher sich in Längsrichtung des unteren Bügelschuhs (3) erstreckt und in dessen Längsnut (22) an deren Boden (25) mündet.

8. Vorrichtung nach Anspruch 7, dadurch **gekennzeichnet**, daß der Lufteinblasschlitz (30) einen kreisbogenförmig gekrümmten konkaven Boden (31) aufweist und über einen seitlichen Luftzufuhrkanal (32) mit einer Lufteinlaßöffnung (33) des unteren Bügelschuhs (3) verbunden ist.

9. Vorrichtung nach Anspruch 7 oder 8, dadurch **gekennzeichnet**, daß die beiden Seitenwände (26) der Längsnut (22) des unteren Bügelschuhs (3) neben dem Lufteinblasschlitz (30) je eine Lücke (34) aufweisen.

10. Vorrichtung nach einem der vorstehenden Ansprüche, dadurch **gekennzeichnet**, daß der obere Bügelschuh (4) an dem der Lufteinblaszone (L) des unteren Bügelschuhs (3) benachbarten Ende mit einer Antriebsrolle (14) und an dem der Dampfeinblaszone (D) des unteren Bügelschuhs (3) benachbarten Ende mit einer Spannrolle (15) für das Transportband (13) versehen ist.

11. Vorrichtung nach Anspruch 10, dadurch **gekennzeichnet**, daß das Transportband (13) aus einem außen mit Siliconkautschuk beschichteten Aramidfasergewebe besteht und die Antriebsrolle (14) mit Natur- oder Siliconkautschuk beschichtet ist.

12. Vorrichtung nach Anspruch 10 oder 11, dadurch **gekennzeichnet**, daß die Spannrolle (15) auf einer Achse (18) drehbar gelagert ist, welche in Längsrichtung des oberen Bügelschuhs (4) mittels Spannschrauben (21) querverstellbar ist.

13. Vorrichtung nach Anspruch 10, 11 oder 12, dadurch **gekennzeichnet**, daß die Antriebsrolle (14) mittels einer Antriebswelle (36) mit einem an einer Pleuelstange (39) angreifenden Exzenter (38) über einen Freilauf (42) schrittweise in einer Richtung drehbar ist.

14. Vorrichtung nach einem der vorstehenden Ansprüche, dadurch **gekennzeichnet**, daß der untere Bügelschuh (3) mit zwei elektrischen Heizpatronen (12) versehen ist, welche jeweils in einer vom dampfeinblaszonenseitigen Ende des unteren Bügelschuhs (3) ausgehenden Längsbohrung (43) desselben angeordnet sind.

15. Vorrichtung nach Anspruch 14 in Verbindung mit Anspruch 4, dadurch **gekennzeichnet**, daß die beiden Längsbohrungen (43) für die elektrischen Heizpatronen (12) auf der dem oberen Bügelschuh (4) abgewandten Seite des spiralförmigen Dampfzufuhrkanals (24) des unteren Bügelschuhs (3) angeordnet sind.

16. Vorrichtung nach einem der vorstehenden Ansprüche, dadurch **gekennzeichnet**, daß der obere Bügelschuh (4) mit einer elektrischen Heizpatrone (12) versehen ist, welche in einer von dem der Dampfeinblaszone (D) des unteren Bügelschuhs (3) benachbarten Ende des oberen Bügelschuhs (4) ausgehenden Längsbohrung (44) desselben angeordnet ist.

17. Vorrichtung nach einem der vorstehenden Ansprüche, dadurch **gekennzeichnet**, daß der obere Bügelschuh (4) auf den beiden Längsseiten über je zwei Schwenkhebel (5 bzw. 6) mit dem unteren Bügelschuh (3) parallelbeweglich verbunden und mittels eines doppeltwirkenden Druckluftzylinders (7) auf den unteren Bügelschuh (3) zu drückbar und von demselben abhebbar ist.

18. Vorrichtung nach einem der vorstehenden Ansprüche, **gekennzeichnet** durch ein bis auf eine Bügelguteinlaßöffnung (46), eine Bügelgutauslaßöffnung (47) und eine oberhalb des der Lufteinblaszone (L) des unteren Bügelschuhs (3) benachbarten Endes des oberen Bügelschuhs (4) vorgesehene Luft- und Dampfabsaugöffnung (48) im wesentlichen geschlossenes Gehäuse (45) und einen an der Absaugöffnung (48) angeordneten Absaugventilator (49).

## Claims

1. Device for ironing or pressing strip-shaped material, in particular a belt loop strip, using steam, characterised by
a) an elongated lower ironing shoe (3) with a steam injection zone (D) at one end and an air injection zone (L) at the other end and provided with at least one electric heating element (12), and
b) an elongated upper ironing shoe (4) with an endless feed belt (13) for moving the material to be ironed along the lower ironing shoe (3) through its steam injection zone (D) and then through its air injection zone (L) and which can be pressed towards the lower ironing shoe (3) and lifted away from it and has at least one electric heating element (12).

2. Device according to claim 1, characterised in that the upper ironing shoe (4) has an upper longitudinal groove (16) for receiving the feed belt (13) as well as a lower longitudinal projection (17) for supporting the feed belt (13) and the lower ironing shoe (3) is provided with an upper longitudinal groove (22) for receiving the longitudinal projection (17) as well as the feed belt (13) which engages it, of the upper ironing shoe (4).

3. Device according to claim 2, characterised in that the lower ironing shoe (3) is provided in the steam injection zone (D) with a longitudinal row of vertical steam injection nozzles (23) which open into the longitudinal groove (22) in the lower ironing shoe (3) at the bottom (25) of the longitudinal groove (22).

4. Device according to claim 3, characterised in that the lower ironing shoe (3) has a spiral steam supply channel (24) with three mutually parallel longitudinal portions (24a, 24b, 24c) extending in the same horizontal plane and the steam injection nozzles (23) extend from the central portion (24a) of which the end which is adjacent to the steam injection zone sided end of the lower ironing shoe (3) is connected through the one outer longitudinal portion (24b) and the other outer lomgitudinal portion (24c) of the steam supply channel (24) to a steam inlet opening (28) in the lower ironing shoe (3).

5. Device according to claim 4, characterised in that two coil springs (29), one inside the other, are arranged in each longitudinal portion (24a and 24b and 24c) of the steam supply channel (24).

6. Device according to claim 3, 4 or 5, characterised in that the two side walls (26) of the longitudinal groove (22) in the lower ironing shoe (3) each have a respective vertical transverse slot (27) between each pair of mutually adjacent steam injection nozzles (23).

7. Device according to one of claims 2 to 6, characterised in that the lower ironing shoe (3) is provided in the air injection zone (L) with a vertical air injection slot (30) which extends in the direction of the length of the lower ironing shoe (3) and opens into the longitudinal groove (22) therein at the bottom (25) of the groove.

8. Device according to claim 7, characterised in that the air injection slot (30) has an arcuately curved concave bottom (31) and is connected through a lateral air supply channel (32) to an air inlet opening (33) in the lower ironing shoe (3).

9. Device according to claim 7 or 8, characterised in that the two side walls (26) of the longitudinal groove (22) in the lower ironing shoe (3) each have a respective gap (34) adjacent to the air injection slot (30).

10. Device according to one of the foregoing claims, characterised in that the upper ironing shoe (4) is provided at that end which is adjacent to the air injection zone (L) of the lower ironing shoe (3) with a driving roller (14) and at the end which is adjacent to the steam injection zone (D) of the lower ironing shoe (3) with a tensioning roller (15) for the feed belt (13).

11. Device according to claim 10, characterised in that the feed belt (13) comprises an aramid fibre fabric coated externally with silicone rubber and the driving roller (14) is coated with natural or silicone rubber.

12. Device according to claim 10 or 11, characterised in that the tensioning roller (15) is mounted rotatably on a spindle (18) which is adjustable transversely to its length in the direction of the length of the upper ironing shoe (4) by means of tensioning screws (21).

13. Device according to claim 10,11 or 12, characterised in that the driving roller (14) is rotatable intermittently in one direction through a one-way clutch (42) by means of a driving shaft (36) with an eccentric (38) engaging a connecting rod (39).

14. Device according to one of the foregoing claims, characterised in that the lower ironing shoe (3) is provided with two electric heating cartridges (12) which are each arranged in a respective longitudinal bore (43) extending from the steam injection zone sided end of the lower ironing shoe (3).

15. Device according to claim 14 in conjunction with claim 4, characterised in that the two longitudinal bores (43) for the electric heating cartridges (12) are arranged on that side of the spiral steam supply channel (24) in the lower ironing shoe (3) which is away from the upper ironing shoe (4).

16. Device according to one of the foregoing claims, characterised in that the upper ironing shoe (4) is provided with an electric heating cartridge (12) which is arranged in a longitudinal bore (44) extending from that end of the upper ironing shoe (4) which is adjacent to the steam injection zone (D) of the lower ironing shoe (3).

17. Device according to one of the foregoing claims, characterised in that the upper ironing shoe (4) is connected to the lower ironing shoe (3) to be movable parallel to it by means of two respective swinging links (5 and 6) on the two longitudinal sides and is pressed towards and lifted from the lower ironing shoe (3) by means of a double acting compressed air cylinder (7).

18. Device according to one of the foregoing claims, characterised by a housing (45) which is substantially closed apart from an opening (46) for entry of the material to be ironed, an opening (47) for the ironed material to emerge and an air and steam exhaust opening (48) provided above that end of the upper ironing shoe (4) which is adjacent to the air injection zone (L) of the lower ironing shoe (3), and an exhaust fan (49) arranged at the exhaust opening (48).

## Revendications

1. Dispositif pour repasser, avec de la vapeur, un matériau en bande, en particulier une bande de boucle de ceinture, caractérisé par
a) un patin de fer inférieur (3) allongé, ayant une zone d'insufflation de vapeur (D) à une première extrémité et une zone d'insufflation d'air (L) à l'autre extrémité, lequel est pourvu d'au moins un organe chauffant (12) électrique, et
b) un patin de fer supérieur (4) allongé, ayant une bande de transport (13) continue pour assurer le déplacement du matériau à repasser le long du patin de fer inférieur (3) à travers sa zone d'insufflation de vapeur (D), puis à travers sa zone d'insufflation d'air (L), lequel peut être pressé et soulevé vis-à-vis du patin de fer inférieur (3) et présente au moins un organe chauffant (12) électrique.

2. Dispositif selon la revendication 1, caractérisé en ce que le patin de fer supérieur (4) présente une rainure longitudinale supérieure (16), destinée à recevoir la bande de transport (13), ainsi qu'une saillie longitudinale inférieure (17), servant de base pour la bande de transport (13) et le patin de fer inférieur (3) est pourvu d'une rainure longitudinale supérieure (22) destinée à recevoir la saillie longitudinale (17) du patin de fer supérieur (4) ainsi que la bande de transport (13) reposant sur la saillie.

3. Dispositif selon la revendication 2, caractérisé en ce que le patin de fer inférieur (3) est pourvu, dans la zone d'insufflation de vapeur (D), d'une rangée longitudinale de buses d'insufflation de vapeur (23) verticales, débouchant sur le fond (25) de la rainure longitudinale (22) du patin de fer inférieur (3) dans la rainure longitudinale (22).

4. Dispositif selon la revendication 3, caractérisé en ce que le patin de fer inférieur (3) présente un canal d'amenée de vapeur (24) en forme de spirale, ayant trois sections longitudinales (24a, 24b, 24c) parallèles s'étendant dans le même plan horizontal, et les buses d'insufflation de vapeur (23) partent de la section longitudinale médiane (24a), dont l'extrémité voisine de l'extrémité, située du côté de la zone d'insufflation de vapeur, du patin de fer inférieur (3) est reliée, par l'une section longitudinale extérieure (24b) et par l'autre section longitudinale extérieure (24c) du canal d'amenée de vapeur (24), à une ouverture d'introduction de vapeur (28) du patin de fer inférieur (3).

5. Dispositif selon la revendication 4, caractérisé en ce que, dans chaque section longitudinale (24a, respectivement 24b, respectivement 24c) du canal d'amenée de vapeur (24) sont disposés deux ressorts hélicoïdaux (29) emboîtés l'un dans l'autre.

6. Dispositif selon la revendication 3, 4 ou 5, caractérisé en ce que les deux parois latérales (26) de la rainure longitudinale (22) du patin de fer inférieur (3) présentent, entre chaque paire de buses d'insufflation de vapeur (23) voisines, chacune une fente transversale (27) verticale.

7. Dispositif selon l'une des revendications 2 à 6, caractérisé en ce que le patin de fer inférieur (3) est pourvu, dans la zone d'insufflation d'air (L), d'une fente d'insufflation d'air (30) verticale, qui s'étend dans la direction longitudinale du patin de fer inférieur (3) et débouche dans sa rainure longitudinale (22) sur son fond (25).

8. Dispositif selon la revendication 7, caractérisé en ce que la fente d'insufflation d'air (30) présente un fond (31) à courbure concave et en forme d'arc de cercle et est reliée, par un canal d'amenée d'air (32) latéral, à une ouverture d'introduction d'air (33) du patin de fer inférieur (3).

9. Dispositif selon la revendication 7 ou 8, caractérisé en ce que les deux parois latérales (26) de la rainure longitudinale (22) du patin de fer inférieur (3) présentent chacune un évidement (34) à côté de la fente d'insufflation d'air (30).

10. Dispositif selon l'une des revendications précédentes, caractérisé en ce que le patin de fer supérieur (4) est pourvu, sur l'extrémité voisine de la zone d'insufflation d'air (L) du patin de fer inférieur (3), d'un rouleau d'entraînement (14) et, sur l'extrémité voisine de la zone d'insufflation de vapeur (D) du patin de fer inférieur (3), d'un rouleau tendeur (15) de la bande de transport (13).

11. Dispositif selon la revendication 10, caractérisé en ce que la bande de transport (13) est constituée d'un tissu en fibres d'aramide recouvert extérieurement d'un caoutchouc à la silicone et le rouleau d'entraînement (14) est revêtu d'un caoutchouc naturel ou à la silicone.

12. Dispositif selon la revendication 10 ou 11, caractérisé en ce que le rouleau tendeur (15) est monté à rotation sur un axe (18) réglable transversalement dans la direction longitudinale du patin de fer supérieur (4), au moyen de vis de mise sous tension (21).

13. Dispositif selon la revendication 10, 11 ou 12, caractérisé en ce que le rouleau d'entraînement (14) est susceptible de être tourné pas à pas dans un sens par l'intermédiaire d'une roue libre (42) au moyen d'un arbre d'entraînement (36) ayant un excentrique (38) agissant sur une bielle (39).

14. Dispositif selon l'une des revendications précédentes, caractérisé en ce que le patin der fer inférieur (3) est pourvu de deux cartouches chauffantes électriques (12), qui sont chacune disposées dans un perçage longitudinal (43) du patin de fer inférieur (3), partant de son extrémité située du côté de la zone d'insufflation de vapeur.

15. Dispositif selon la revendication 14 en combinaison avec la revendication 4, caractérisé en ce que les deux perçages longitudinaux (43) destinés aux cartouches chauffantes électriques (12) sont disposés sur le côté, écarté du patin de fer supérieur (4), du canal d'amenée de vapeur (24) en forme de spirale du patin de fer inférieur (3).

16. Dispositif selon l'une des revendications précédentes, caractérisé en ce que le patin de fer supérieur (4) est pourvu d'une cartouche chauffante électrique (12), qui est disposée dans un perçage longitudinal (44) du patin der fer supérieur (4), partant de l'extrémité voisine de la zone d'insufflation de vapeur (D) du patin der fer inférieur (3), du patin de fer supérieur (4).

17. Dispositif selon l'une des revendications précédentes, caractérisé en ce que le patin de fer supérieur (4) est relié au patin de fer inférieur (3), avec une possibilité de mobilité parallèle, sur les deux côtés longitudinaux par l'intermédiaire chaque fois de deux leviers pivotants (5, respectivement 6), et peut être pressé sur le patin de fer inférieur (3) ou d'en être soulevé, au moyen d'un vérin à air comprimé (7) à double action.

18. Dispositif selon l'une des revendications précédentes, caractérisé par un carter (45) sensiblement fermé jusqu'à une ouverture d'introduction du matériau à repasser (46), une ouverture de sotie du matériau repassé (47) et une ouverture d'aspiration d'air et de vapeur (48) prévue au-dessus de l'extrémité, voisine de la zone d'insufflation d'air (L) du patin de fer inférieur (3), du patin der fer supérieur (4), et un ventilateur d'évacuation par aspiration (49) disposé sur l'ouverture d'aspiration (48).
